# EUROPÄISCHE PATENTSCHRIFT

(11) **EP 3 212 556 B1**
(45) Veröffentlichungstag und Bekanntmachung des Hinweises auf die Patenterteilung: **30.09.2020**
(21) Anmeldenummer: 15794847.2
(22) Anmeldetag: 30.10.2015
(51) Int. Cl.: B66B 19/00

(54) **VERFAHREN ZUR INSTALLATION VON FÜHRUNGSSCHIENEN**
METHOD FOR INSTALLING GUIDE RAILS
PROCÉDÉ D'INSTALLATION DE RAILS DE GUIDAGE

(30) Priorität: 30.10.2014 EP 14191138
(43) Veröffentlichungstag der Anmeldung: 06.09.2017
(73) Patentinhaber: Inventio AG, 6052 Hergiswil (CH)
(72) Erfinder: PÜNTENER, Urs, Obernau 6012 (CH); BUNTSCHU, Stefan, Incheon 406-840 (KR)
(86) Internationale Anmeldenummer: PCT/EP2015/075217
(87) Internationale Veröffentlichungsnummer: WO 2016/066786

(56) Entgegenhaltungen:
- WO-A1-2008/053068
- WO-A1-2009/156557
- JP-A- H10 218 530

## Beschreibung

Die Erfindung betrifft ein Verfahren zur Installation einer Führungsschiene einer Aufzugsanlage.

Aufzugsanlagen sind üblicherweise in einem mehrere Stockwerke verbindenden Aufzugsschacht angeordnet. Solche Aufzugsanlagen umfassen eine Aufzugskabine und gegebenenfalls ein Gegengewicht. Die Aufzugskabine und das Gegengewicht sind entlang des Aufzugsschachtes gegenläufig verfahrbar. Sowohl die Aufzugskabine als auch das Gegengewicht werden an ihnen zugeordneten Führungsschienen geführt. Eine solche Führungsschiene umfasst mehrere aneinandergereihte Führungsschienensegmente, die während der Installation der Führungsschiene zeitlich nacheinander im Aufzugsschacht ausgerichtet und fixiert werden. Üblicherweise werden zu diesem Zweck sowohl in einer Schachtgrube des Aufzugsschachtes als auch in einem Schachtkopf des Aufzugsschachtes Positionierungslehren eingesetzt und befestigt. Derartige Positionierungslehren weisen Mittel auf, um beispielsweise Richtschnuren daran zu befestigen. Solche Richtschnuren sind nach ihrer Installation entlang des Aufzugsschachtes gespannt und bilden ein Hilfsmittel zur Ausrichtung von Führungsschienensegmenten bzw. von Führungsschienen.

Nach einer solchen Positionierung der Richtschnur wird im weiteren Verlauf der Installation der Führungsschiene ein erstes Führungsschienensegment in der Schachtgrube fixiert und anhand der Richtschnur ausgerichtet. Die Ausrichtung kann dabei vorgenommen werden, indem das erste Führungsschienensegment entlang seiner gesamten Länge mit einem festgelegten Richtabstand von der Richtschnur beabstandet ist, was bedeutet, dass das Führungsschienensegment parallel der Richtschnur angeordnet ist. Im Anschluss werden weitere Führungsschienensegmente an das jeweilig zuvor ausgerichtete und fixierte Führungsschienensegment angereiht, mit Hilfe der Richtschnur ausgerichtet und fixiert. Die Ausrichtung des Führungsschienensegmentes kann so vollzogen werden, dass das Führungsschienensegment möglichst parallel der Richtschnur angeordnet ist. Dieser Vorgang der Installation eines einzelnen Führungsschienensegmentes wird so oft wiederholt, bis die Führungsschiene die geforderte Länge aufweist, also ein letztes der Führungsschienensegmente im Bereich des Schachtkopfes bzw. der Schachtgrube ausgerichtet und fixiert ist. Dabei verläuft die Richtschnur während der gesamten Installation der Führungsschienen geradlinig gespannt zwischen diesen genannten Positionierungslehren.

Jegliche Aufzugsschächte aufweisende Gebäude sind Schwankungen unterworfen. Solche Schwankungen sind durch äussere Einflüsse, beispielsweise durch die Sonneneinstrahlung und/oder Wind, verursacht. Entsprechend verformt sich der in dem Gebäude angeordnete Aufzugsschacht im Verlaufe der Installation der einzelnen Führungsschienensegmente. Das führt dazu, dass die installierte Führungsschiene keinen angestrebten, geraden Verlauf aufweist. Zudem führt die Anwendung des soeben beschriebenen Verfahrens dazu, dass die Führungsschiene ausgehend vom erstinstallierten Führungsschienensegment nicht notwendigerweise im Wesentlichen parallel der Richtschnur angeordnet ist. Ursache ist, dass der Aufzugsschacht aufgrund der äusseren Einflüsse gegebenenfalls schon bei der Ausrichtung des zweiten zu installierenden Führungsschienensegmentes eine andere Form aufweist, als dies bei der Installation des ersten Führungsschienensegmentes der Fall war. Demzufolge entspricht der zwischen dem unteren Abschnitt des zweiten Führungsschienensegmentes und der Richtschnur ausgebildete Abstand bei der Ausrichtung dieses zweiten Führungsschienensegmentes nicht mehr dem Richtabstand. Selbst, wenn jedes einzelne Führungsschienensegment parallel der Richtschnur ausgerichtet wurde, sind demnach Nachjustierungen der einzelnen Führungsschienensegmente mit erheblichem Zeitaufwand notwendig.

Jedes der Dokumente WO 2008/053068 A1 und WO 2009/156557 A1 offenbart ein Verfahren zur Installation einer Führungsschiene gemäß dem Oberbegriff des Anspruchs 1.

Daher ist es Aufgabe der Erfindung, ein Verfahren zur Installation einer Führungsschiene vorzuschlagen, welches einen geringeren Zeitaufwand für die Installation der Führungsschiene begründet.

Die Aufgabe wird gelöst durch ein Verfahren zur Installation einer Führungsschiene einer in einem Aufzugsschacht angeordneten Aufzugsanlage, wobei die Führungsschiene eine Vielzahl von aneinandergereihten und ausgerichteten Führungsschienensegmenten umfasst, das Verfahren umfassend die folgenden Verfahrensschritte: Fixieren eines Richtelementes im Aufzugsschacht bezüglich eines ausgerichteten und befestigten ersten der Führungsschienensegmente an einem ersten Punkt, wobei der erste Punkt auf einer Strecke positioniert ist, welche Strecke durch eine horizontal gerichtete Parallelverschiebung der durch das erste Führungsschienensegment gebildeten Strecke positioniert ist, Fixieren des Richtelementes an einem zweiten als Referenzpunkt ausgebildeten Punkt im Aufzugsschacht, so dass zwischen dem ersten und dem zweiten Punkt ein Richtelementabschnitt zur Ausrichtung eines zweiten der Führungsschienensegmente gebildet ist, Ausrichten des zweiten Führungsschienensegmentes relativ zum Richtelementabschnitt.

Die durch das erste Führungsschienensegment gebildete Strecke erstreckt sich definitionsgemäss entlang des Führungsabschnittes des ersten Führungsschienensegmentes. Ein solcher Referenzpunkt kennzeichnet eine der Stellen im Aufzugsschacht, die bereits vor der Installation der Führungsschienensegmente im Aufzugsschacht, üblicherweise innerhalb des Schachtkopfes bzw. der Schachtgrube, ermittelbar ist. Somit kann der Referenzpunkt unmittelbar zum Beginn der Installation der gesamten Führungsschiene ermittelbar sein. Die Position des Referenzpunktes ist somit unabhängig von den späteren Verformungen des Aufzugsschachtes aufgrund äusserer Einflüsse. Der Referenzpunkt, der während der gesamten Installation aller Führungsschienensegmente der Führungsschiene beibehaltbar ist, ist durch die von Beginn der Installation an vorgesehene Zielposition des obersten Führungsschienensegmentes der zu installierenden Führungsschiene vorgegeben. Das bedeutet, dass der Referenzpunkt einerseits durch denjenigen Punkt im Schachtkopf/in der Schachtgrube, auf welchen Punkt die Führungsbahn zu Beginn der Installation beabsichtigterweise ausgerichtet ist, und andererseits durch den Richtabstand des Führungselementes von dieser Führungsbahn, vorgegeben ist. Der Referenzpunkt kann gegebenenfalls mittels einer Positionierungslehre oder einer anderen Positionsermittlungsvorrichtung bestimmt werden. Eine Ausrichtung des in nächster Umgebung des Referenzpunktes befindlichen Führungsschienensegmentes anhand des Richtabstandes zum Richtelement führt somit dazu, dass der in nächster Umgebung des Referenzpunktes befindliche Abschnitt dieses Führungsschienensegmentes im Wesentlichen einwandfrei im Aufzugsschacht positioniert ist.

Der Erfindung liegt die Erkenntnis zugrunde, dass der Aufzugsschacht infolge der Veränderung äusserer Einflüsse gegebenenfalls im Laufe eines einzelnen Tages schwanken bzw. unterschiedlich stark gekrümmt sein kann. Die äusseren Einflüsse können infolgedessen eine horizontale Verschiebung des Schachtkopfes um mehrere Zentimeter bewirken. Dieser Effekt tritt bei einem vergleichsweise hohen Aufzugsschacht entsprechend verstärkt auf. Eine Nichtbeachtung solcher Verschiebungen führt dazu, dass die Führungsschiene entlang ihrer gesamten Länge installationsbedingt im Wesentlichen nicht parallel des beispielhaft als Richtschnur ausgebildeten zur Ausrichtung von Führungsschienensegmenten geeigneten im Aufzugsschacht fixierten Richtelementes ausgerichtet ist. Ein dadurch erforderliches erneutes Ausrichten der einzelnen befestigten schon einmal anhand des Richtelementes ausgerichteten Führungsschienensegmente erfordert einen hohen Zeitaufwand.

Um diese Aufwendungen zu minimieren, wurde versucht, die äusseren Einflüsse schon bei der Ausrichtung des einzelnen Führungsschienensegmentes direkt nach dessen Anreihung an das vorher ausgerichtete und fixierte Führungsschienensegment zu berücksichtigen.

Die Fixierung des Richtelementes am ersten Punkt wird derart vorgenommen, dass das Richtelement, vorzugsweise in unmittelbarer Umgebung des ersten Punktes, einen Richtabstand zum ersten Führungsschienensegment aufweist. Ebenso wird das Richtelement am zweiten als Referenzpunkt ausgebildeten Punkt fixiert. Nach einem Anreihen des zweiten Führungsschienensegmentes an das erste ausgerichtete und fixierte Führungsschienensegment kann das Führungsschienensegment parallel des Richtelementes mittels des Richtabstandes ausgerichtet werden. Anreihen bedeutet demnach, dass das zweite Führungsschienensegment vorab befestigt wird, dass die Führungsabschnitte der beiden Führungsschienensegmente eine im Wesentlichen stossfreie Führungsbahn ausbilden, wobei diese im Wesentlichen stossfreie Führungsbahn ebenso nach der Fixierung des zweiten Führungsschienensegmentes bestehen bleibt.

Somit kann sichergestellt werden, dass das letzte im Aufzugsschacht gemäss diesem Verfahren auszurichtende Führungsschienensegment parallel des Richtelementes mittels des Richtabstandes ausgerichtet werden kann, und ebenso das in nächster Umgebung des Referenzpunktes befindliche Führungsschienensegment im Wesentlichen entlang einer späteren fertig ausgerichteten Führungsbahn im Aufzugsschacht positioniert ist. Demnach kann der Aufwand für die Nachjustierung der Führungsschiene weitgehend verringert werden.

Bei einer Weiterbildung des Verfahrens wird das Richtelement als Laserstrahl ausgebildet und der zweite Punkt durch eine Markierung gebildet. Alternativ dazu kann das Richtelement als Richtschnur ausgebildet und am zweiten Punkt mittels mindestens einer Befestigungsvorrichtung im Aufzugsschacht befestigt sein. Derartig sind Möglichkeiten gegeben, dass Richtelement zu gestalten. Bei dem als Laserstrahl ausgebildeten Richtelement ist zudem zu jedem Zeitpunkt ein ideal geradliniger Verlauf des Richtelementabschnittes garantiert.

Bei einer Weiterbildung des Verfahrens wird die Richtschnur im Aufzugsschacht gespannt und im ersten Punkt wird eine Greifvorrichtung angeordnet, welche Greifvorrichtung eine winklig zum Verlauf der Richtschnur gerichtete Bewegung der Richtschnur verhindert. Derart kann erreicht werden, dass die vor Beginn der Installation der Führungsschiene im Aufzugsschacht installierte und gespannte Richtschnur vor der Ausrichtung eines Führungsschienensegments lediglich entlang ihrer vorab gespannten Länge gegriffen und fixiert werden muss. Demnach kann die Richtschnur vorab mittels Lot gespannt sein. Alternativ kann die Richtschnur mittels zweier Befestigungsvorrichtungen vor Beginn der Installation der Führungsschienensegmente an zwei verschiedenen Referenzpunkten im Aufzugsschacht gespannt sein, wobei eine dieser Befestigungsvorrichtung am zweiten als Referenzpunkt ausgebildeten Punkt angeordnet sein kann. Das bedeutet, dass ein erstes Ende der Richtschnur, welches vor der Ausrichtung des nunmehr ausgerichteten Führungsschienensegmentes fixiert wurde, weder deinstalliert und wiederum neu installiert noch die Richtschnur erneut gespannt werden muss.

Bei einer Weiterbildung des Verfahrens wird der zweite Punkt in einem Schachtkopf des Aufzugsschachtes angeordnet. Alternativ dazu kann der zweite Punkt in einer Schachtgrube des Aufzugsschachtes angeordnet sein. Entsprechend dieser Ausgestaltungvarianten ist es möglich, die Führungsschienensegmente der Führungsschiene beginnend vom Schachtkopf im Falle der Anordnung des zweiten Punktes in der Schachtgrube oder von der Schachtgrube im Falle der Anordnung des zweiten Punktes im Schachtkopf aus zu installieren.

Bei einer Weiterbildung des Verfahrens wird der zweite Punkt mittels einer vorzugsweise als einer Positionierungslehre ausgebildeten Referenzvorrichtung ermittelt. Derart ist ermöglicht, dass der zweite im Aufzugsschacht befindliche Punkt vor einer Fixierung des Richtelementes an diesem Punkt schnell lokalisiert werden kann. Entsprechend wird mit Hilfe dieses Verfahrensschrittes eine Installation der Führungsschiene beschleunigt.

Bei einer Weiterbildung des Verfahrens wird der erste Punkt auf einer zweiten Strecke angeordnet, welche zweite Strecke eine der halben Länge des ersten Führungsschienensegmentes gleiche Länge aufweist, wobei diese zweite Strecke durch eine horizontal gerichtete Parallelverschiebung der ausgehend von einem am Übergang von dem ersten zum zweiten Führungsschienensegment ausgebildeten Stosspunkt entlang des ersten

Führungsschienensegmentes angeordneten Strecke ermittelt wird.

Derart kann erreicht werden, dass eine zum Zeitpunkt der Ausrichtung des zweiten Führungsschienensegmentes, aufgrund äusserer Einflüsse mangelhaft erscheinende Ausrichtung des ersten Führungsschienensegmentes nicht die Ausrichtung des zweiten Führungsschienensegmentes beeinflusst. Dieser Vorteil ergibt sich in erhöhtem Mass dann, wenn die Installation der Führungsschiene nach der Fixierung und Ausrichtung des ersten Führungsschienensegmentes erst am Morgen des darauffolgenden Tages fortgesetzt wird. In einem solchen Fall hat sich die Ausrichtung des Aufzugsschachtes über Nacht durch beispielhaft die veränderte Sonneneinstrahlung verändert.

Bei einer Weiterbildung des Verfahrens wird das zweite Führungsschienensegment an das erste Führungsschienensegment angereiht. Vorteilhaft ist, dass das Richtelement bezüglich des zuletzt ausgerichteten und befestigten ersten Führungsschienensegmentes positioniert wird und demnach Verformungen des Aufzugsschachtes, die während der Installation des ersten Führungsschienensegmentes auftraten, nicht zusätzlich zur Fehlausrichtung des zweiten Führungsschienensegmentes beitragen.

Bei einer Weiterbildung des Verfahrens wird das zweite Führungsschienensegment parallel zum fixierten Richtelementabschnitt ausgerichtet. Derart ist eine einfache Möglichkeit gegeben, das zweite Führungsschienensegment anhand des Richtelementes auszurichten.

Im Folgenden wird die Erfindung anhand von Figuren näher erläutert. Es zeigen:
- Figur 1a:: eine Aufzugsanlage mit mehreren Komponenten;
- Figur 1b:: ein Führungsschienensegment im Querschnitt;
- Figur 2a:: ein durch äussere Einflüsse verformter Aufzugsschacht mit einem in diesem Aufzugsschacht angeordneten Richtelement;
- Figur 2b:: der in Figur 2a gezeigte Aufzugsschacht bei veränderten äusseren Bedingungen mit einem ersten ausgerichteten Führungsschienensegment und einem zweiten gemäss bekanntem Stand der Technik auszurichtenden zweiten Führungsschienensegment;
- Figur 2c:: der in den Figuren 2a und 2b gezeigte Aufzugsschacht bei der Ausrichtung eines letzten der zur Führungsschiene gehörenden Führungsschienensegmente;
- Figur 3:: ein Aufzugsschacht während der Installation eines Führungsschienensegmentes der Führungsschiene;
- Figur 4:: Eine Ausrichtung eines Führungsschienensegmentes in einem durch äussere Bedingungen verformten Aufzugsschacht;
- Figur 5a:: eine an einem Schachtboden oder einer Schachtdecke angeordnete Markierung; und
- Figur 5b:: eine Befestigungsvorrichtung an einer Schachtdecke oder einem Schachtboden zur Befestigung einer Richtschnur.

Figur 1 zeigt eine in einem Aufzugsschacht 12 angeordnete Aufzugsanlage 2. Die Aufzugsanlage 2 umfasst eine Aufzugskabine 32, eine Vielzahl von Schachttüren 40.1, 40.2, 40.3, einen Antrieb 36. Darüber hinaus kann die Aufzugsanlage 2 ein Gegengewicht 34 aufweisen. Der Aufzugsschacht 12 weist eine an seinem unteren Ende angeordnete Schachtgrube 13 und mindestens eine den Aufzugsschacht 12 seitlich begrenzende Schachtwand auf. Der Aufzugsschacht 12 ist an seinem unteren Ende durch einen Schachtboden 28 begrenzt. Der Aufzugsschacht 12 kann zusätzlich an seinem oberen Ende einen Schachtkopf 14 mit einer den Aufzugsschacht 12 begrenzenden Schachtdecke 25 aufweisen. Die Aufzugskabine 32 ist entlang des Aufzugsschachtes 12 mittels des Antriebes 36 verfahrbar. Gegebenenfalls ist das Gegengewicht 34 gegenläufig zur Aufzugskabine 32 verfahrbar. Die Aufzugskabine 32 bzw. das Gegengewicht 34 sind an nicht dargestellten Führungsschienen geführt. Eine solche Führungsschiene umfasst mehrere aneinandergereihte und ausgerichtet fixierte Führungsschienensegmente.

Figur 1b zeigt den Querschnitt eines solchen Führungsschienensegmentes 8, 9, 10 bzw. einer solchen aus diesen Führungsschienensegmenten 8, 9, 10 zusammengesetzte Führungsschiene. Das Führungsschienensegment 8, 9, 10 weist einen Befestigungsabschnitt 11.1 zur Fixierung des Führungsschienensegmentes 8, 9, 10 im Aufzugsschacht und einen Führungsabschnitt 11.2 zur Führung der Aufzugskabine bzw. des Gegengewichtes auf. Bei einer Führungsschiene, die mehrere Führungsschienensegmenten 8, 9, 10 umfasst, bilden die Führungsabschnitte 11.2 der einzelnen Führungsschienensegmente 8, 9, 10 eine im Wesentlichen gerade Führungsbahn. Das heisst, dass durch die Übergänge zwischen den einzelnen Führungsschienensegmenten 8, 9, 10 verursachte ruckhafte Bewegungen während einer Fahrt der Aufzugskabine entlang der Führungsschiene weitgehend reduziert sind.

Die Figuren 2a, 2b, 2c zeigen einen durch äussere Einflüsse verformten bzw. von der Senkrechten abweichend ausgerichteten Aufzugsschacht 12 zu verschiedenen Zeitpunkten einer Installation einer Führungsschiene. Derartige äussere Einflüsse können u.a. durch wechselnde klimatische Bedingungen wie veränderte Sonneneinstrahlung oder wechselnde Windverhältnisse gegeben sein. Der Grad der Verformung bzw. der von der Senkrechten abweichenden Ausrichtung ist abhängig vom Ausmass der äusseren Einflüsse zum jeweilig betrachteten Zeitpunkt. Die in den Figuren 2a, 2b, 2c dargestellten Verformungen bzw. die von der Senkrechten abweichenden Ausrichtungen der Aufzugsschächte 12 sind in übertriebenem Mass abgebildet, um den sich daraus ergebenden Sachverhalt kenntlich zu machen.

Im Aufzugsschacht 12 ist eine Richtschnur 20 fixiert, wobei die Richtschnur 20 an einem ersten Referenzpunkt 22 und an einem zweiten Referenzpunkt 24 fixiert ist. In der Schachtgrube 13 ist eine den ersten Referenzpunkt 22 kennzeichnende erste Positionierungslehre 51 angeordnet. Im Schachtkopf 14 ist eine den zweiten Referenzpunkt 24 kennzeichnende zweite Positionierungslehre 52 angeordnet. Beide Referenzpunkte können im Aufzugsschacht 12 auch unabhängig von solchen Positionierungslehren 51, 52 bestimmt werden oder derartige Positionierungslehren 51, 52 können nach der Bestimmung der Referenzpunkte 22, 24 zur Befestigung der Richtschnur 20 entfernt werden. Die Richtschnur 20 ist zwischen beiden Referenzpunkten 22, 24 gespannt und weist den äusseren Einflüssen zufolge eine von der Senkrechten abweichende Ausrichtung auf.

Figur 2a zeigt den Aufzugsschacht 12 unmittelbar, nachdem ein erstes der die Führungsschiene bildenden Führungsschienensegmente 8 anhand der Richtschnur 20 mittels eines Richtabstandes ausgerichtet und fixiert ist. Ein solches Führungsschienensegment 8 gilt üblicherweise als ausgerichtet, wenn sowohl ein oberer Abschnitt 8" als auch ein unterer Abschnitt 8' des Führungsschienensegmentes 8 einen gleichen Abstand zur Richtschnur 20 aufweisen.

Entsprechend der gemäss Figur 2a gespannten Richtschnur 20 weist das erste Führungsschienensegment 8 keine senkrechte Ausrichtung auf, da der Aufzugsschacht 12 und damit die Richtschnur 20 aufgrund der äusseren Bedingungen nicht senkrecht ausgerichtet ist. Da der Aufzugsschacht 12 gemäss Figur 2a ebenso eine Krümmung aufweist, kann das Führungsschienensegment 8 selbst bei einer zu einem späteren Zeitpunkt möglichen sowohl senkrechten als auch krümmungslosen Ausrichtung des Aufzugsschachtes 12 eine von der Senkrechten abweichende Ausrichtung aufweisen.

Die Figur 2b und 2c zeigen den in Figur 2a gezeigten Aufzugsschacht 12 zu jeweilig späteren Zeitpunkten der Installation der Führungsschiene, wobei die in diesen Figuren 2b, 2c dargestellte Installation der Führungsschiene bzw. der Führungsschienensegmente nach einem bekannten Verfahren ausgeführt ist.

Figur 2b zeigt den Aufzugsschacht 12, in dem das erste Führungsschienensegment 8 gemäss der gemäss Figur 2a erfolgten Beschreibung ausgerichtet und fixiert ist. Ein zweites Führungsschienensegment 9 wird an das erste Führungsschienensegment 8 an einem Stosspunkt 26 angereiht, das heisst derart vorab befestigt, dass die Führungsabschnitte des ersten und des zweiten Führungsschienensegmentes 8, 9 eine im Wesentlichen stossfreie Führungsbahn ergeben. Aus der im Vergleich zur während der Ausrichtung des ersten Führungsschienensegmentes 8 veränderten Form des Aufzugsschachtes 12 ergibt sich ein vom Richtabstand abweichender, gegebener Abstand des unteren Abschnittes 9' des zweiten Führungsschienensegmentes 9 zur Richtschnur 20. Bei der anschliessenden Ausrichtung des zweiten Führungsschienensegmentes 9 wird das zweite Führungsschienensegment 9 parallel zur Richtschnur 20 ausgerichtet fixiert. Das heisst, dass der obere Abschnitt 9" des zweiten Führungsschienensegmentes 9 den gleichen gegebenen Abstand zur Richtschnur 20 aufweist wie der untere Abschnitt 9' des zweiten Führungsschienensegmentes 9. Daraus resultiert, dass die Führungsbahn am Stosspunkt 26 einen Knick aufweist.

Figur 2c zeigt den Aufzugsschacht 12, in dem das erste und das zweite Führungsschienensegment 8, 9 sowie weitere Führungsschienensegmente 9.1, 9.2 im Aufzugsschacht 12 während des weiteren Verlaufs der Installation der Führungsschiene angereiht, ausgerichtet und fixiert worden sind. Die weiteren Führungsschienensegmente 9.1, 9.2 sind wie die das erste und das zweite Führungsschienensegment 8, 9 ebenso gemäss der Beschreibung zu Figur 2b installiert. Gemäss einer solchen Installation der einzelnen Führungsschienensegmente 8, 9, 9.1, 9.2 weist die Führungsbahn der Führungsschiene an den einzelnen zwischen den Führungsschienensegmenten 8, 9, 9.1, 9.2 angeordneten Stosspunkten 26 unterschiedlich stark ausgeprägte Knicke auf.

Die gemäss der Beschreibung zu Figur 2b ausgeführte Installation der weiteren Führungsschienensegmente 9.1, 9.2 führt dazu, dass das oberste bereits installierte Führungsschienensegment 9.2 ggf. einen übermässig hohen Abstand zur Richtschnur 20 und damit zur idealen Position 9.2a dieses Führungsschienensegmentes 9.2 aufweist. Da der dargestellte vorzugsweise im Schachtkopf 14 angeordnete Referenzpunkt 24 die Position kennzeichnet, zu der die aus den Führungsschienensegmenten 8, 9, 9.1, 9.2 zusammengesetzte Führungsschiene ausgehend vom Referenzpunkt 22 ausgerichtet sein muss, wäre das letzte zu installierende Führungsschienensegment 10 dieser Führungsschiene derart zu installieren bzw. befestigen, dass am Stosspunkt 26.1 ein gravierender Richtungswechsel der Führungsbahn der Führungsschiene auftritt. Entsprechend ist gemäss dem in Figuren 2b beschriebenen Vorgehen eine Nachjustierung aller Führungsschienensegmente 8, 9, 9.1, 9.2 in erhöhtem Masse notwendig. Eine Vernachlässigung des Richtabstandes in unmittelbarer Umgebung des oberen Referenzpunktes 24 würde zur Fixierung des zuletzt zu installierenden Führungsschienensegmentes 10 in einer in Figur 2c dargestellten Position 10' führen. Leicht erkennbar ist, dass die gemäss den Positionen der Führungsschienensegmente 8, 9, 9.1, 9.2, 10' gebildete Führungsschiene entlang ihrer gesamten Länge im Wesentlichen nicht parallel der Richtschnur ausgerichtet wäre.

Figur 3 zeigt einen Aufzugsschacht 12. Der Aufzugsschacht 12 umfasst eine Schachtgrube 13 und einen Schachtkopf 14. Im Aufzugsschacht 12 ist mindestens ein Führungsschienensegment 6, 8 der Führungsschiene 4 bereits installiert, das heisst ausgerichtet und fixiert. Das im Aufzugsschacht 12 zuerst installierte, also in Figur 3a unten angeordnete Führungsschienensegment 6 der Führungsschiene kann gemäss dem zu Figur 2a beschriebenen Vorgehen mittels des Richtabstandes ausgerichtet und fixiert worden sein. Das zuletzt installierte, also das oberste dieses mindestens einen bereits installierten Führungsschienensegmentes 8 der Führungsschiene 4 weist eine Länge L8 auf. Das freie Ende des zuletzt installierten Führungsschienensegments 8 bildet einen Stosspunkt 26 zur Anreihung eines zweiten zu installierenden Führungsschienensegments 9 aus. Das heisst, der genannte Stosspunkt 26 ist am später ausgebildeten Übergang zwischen dem zuletzt installierten Führungsschienensegment 8 und dem zweiten Führungsschienensegment 9 ausgebildet.

Alternativ zur in Figur 3 gezeigten Installation der einzelnen Führungsschienensegmente 6, 8, 9 von der Schachtgrube 13 in Richtung des Schachtkopfes 14 kann die Führungsschiene 4 derart installiert werden, dass ein erstes Führungsschienensegment der Führungsschiene im Schachtkopf 14 installiert wird und vom Schachtkopf 14 aus in Richtung der Schachtgrube 13 die weiteren Führungsschienensegmente angereiht, ausgerichtet und fixiert werden. Demnach würde resultieren, dass der zweite als Referenzpunkt ausgebildete Punkt in der Schachtgrube 13 vorzugsweise am Schachtboden des Aufzugsschachtes 12 angeordnet ist.

Der erste Punkt 22 ist vorzugsweise auf einer Strecke positioniert, die die halbe Länge L8/2 des zuletzt installierten Führungsschienensegmentes 8 aufweist. Diese Strecke wird durch eine horizontal gerichtete Parallelverschiebung einer sich vom Stosspunkt 26 erstreckenden, entlang des ersten Führungsschienensegmentes 8 gebildeten Strecke ermittelt.

Ein Referenzpunkt 24 des Richtelementes 20 ist im Schachtkopf 14 vorzugsweise an der Schachtdecke des Aufzugsschachtes 12 angeordnet. Das Richtelement 20 ist vorzugsweise derart installiert, dass zwischen dem ersten Punkt 22 und dem zweiten als Referenzpunkt ausgebildeten Punkt 24 ein vorzugsweise geradliniger Richtelementabschnitt zur Ausrichtung des zweiten Führungsschienensegmentes 9 gebildet ist.

Im Aufzugsschacht 12, vorzugsweise am zuletzt installierten Führungsschienensegment 8, kann eine Laservorrichtung 23 derart angeordnet sein, dass ein Laserstrahl 20 zum einen am ersten Punkt 22 aus der Laservorrichtung 23 austritt oder auf den ersten Punkt 22 gerichtet ist und darüber hinaus zum anderen auf den zweiten Punkt 24 gerichtet ist. Demnach bildet der Laserstrahl 20 das genannte Richtelement.

Alternativ dazu kann das Richtelement 20 durch eine Richtschnur gebildet sein, die am zweiten als Referenzpunkt ausgebildeten Punkt 24 befestigt ist und beispielhaft mittels eines Lots oder einer weiteren Befestigungsvorrichtung im Aufzugsschacht 12 gespannt ist. Am anhand des zuletzt installierten Führungsschienensegmentes ermittelten ersten Punktes 22 kann demnach eine Greifvorrichtung angeordnet werden, die sicherstellt, dass die Richtschnur 20 während der Ausrichtung des zweiten Führungsschienensegmentes 9 durch diesen Punkt 22 verläuft, also eine winklig zum Verlauf der Richtschnur gerichtete Bewegung der Richtschnur 20 verhindert wird. Demnach wird zwischen dem ersten Punkt 22 und dem Referenzpunkt 24 ein Richtelementabschnitt gebildet, mittels dessen eine Ausrichtung des zweiten Führungsschienensegmentes 9 ermöglicht wird.

Im weiteren Verlauf der Installation der Führungsschiene wird das zweite Führungsschienensegment 9 an dieses zuletzt installierte Führungsschienensegmente 8 an einem Stosspunkt 26 angereiht, also in grober Weise ausgerichtet und vorab befestigt. Das heisst, dass die Führungsabschnitte des zuletzt installierten und des zweiten Führungsschienensegmentes 8, 9 mittels dessen Anreihung eine im Wesentlichen stossfreie Führungsbahn der Führungsschiene 4 am Stosspunkt 26 ausbilden.

Anschliessend wird das zweite Führungsschienensegment 9 bezüglich des zwischen dem ersten und dem zweiten Punkt 22, 24 gebildeten Richtelementabschnittes ausgerichtet. Das heisst, dass das zweite Führungsschienensegment 9 unmittelbar nach einer solchen Ausrichtung im Wesentlichen parallel des Richtelementes 20 angeordnet ist, wobei die Ausrichtung des Richtelementes 20 bezüglich der Vertikalen während dieser Ausrichtung von den äusseren auf den Aufzugsschacht 12 wirkenden Einflüssen abhängig ist. Üblicherweise wird das zweite Führungsschienensegment 9 nach der erfolgten Ausrichtung fixiert, um die Ausrichtung beizubehalten.

Die Figur 4 zeigt einen weiteren gemäss Figur 1 ausgebildeten Aufzugsschacht 12, der aufgrund wechselnder äusserer Einflüsse während einer Installation einer Führungsschiene verformt wird. Ebenso wie in den Figuren 2a, 2b, 2c sind die Verformungen des Aufzugsschachtes 12 übertrieben dargestellt. Die in Figur 4 installierten Führungsschienensegmente 6, 8 wurden gemäss der Beschreibung zu Figur 3 angereiht bzw. fixiert.

Letztlich führt ein solches Vorgehen der Installation dazu, dass im Gegensatz zu der gemäss Figur 2c dargestellten Vorgehensweise das jeweils letzte auszurichtende Führungsschienensegment 9 im Wesentlichen in Richtung des Referenzpunktes 24 ausgerichtet ist. Die Stosspunkte zwischen den einzelnen Führungsschienensegmenten 6, 8, 9 können zwar Knicke aufweisen, die eine Neujustierung gegebenenfalls aller Führungsschienensegmente 6, 8, 9 vonnöten machen, jedoch ist eine gemäss Figur 2c dargestellte sehr umfangreiche Neujustierung nicht in dem beschrieben hohen Masse nötig.

Die Figur 5a zeigt eine Markierung 24.1, welche Markierung 24.1 in einem Schachtkopf vorzugsweise an einer Schachtdecke 25 angeordnet ist. Eine solche Markierung 24.1 dient der Fixierung eines Richtelementes im Aufzugsschacht 12. Auf diese Markierung 24.1 kann ein dem beschriebenen Verfahren dienliches als Laserstrahl ausgebildetes Richtelement ausgerichtet sein. Ein derartiger auf diese Markierung 24.1 ausgerichteter Laserstrahl gilt als an einem der Markierung 24.1 entsprechenden Punkt fixiert. Eine derartige Markierung 24.1 kann alternativ an einem Schachtboden 28 oder einer den Aufzugsschacht begrenzenden Wand angeordnet sein.

Figur 5b zeigt eine Befestigungsvorrichtung 24.2, mittels derer ein vorzugsweise als Richtschnur ausgebildetes Richtelement 20 im Aufzugsschacht vorzugsweise am Referenzpunkt befestigt ist. Die Befestigungsvorrichtung 24.2 dient demnach der Befestigung des Richtelementes 20 an einem Schachtboden 28 oder an einer Schachtdecke 25 oder an einer den Aufzugsschacht begrenzenden Wand.

## Patentansprüche

1. Verfahren zur Installation einer Führungsschiene (4) einer in einem Aufzugsschacht (12) angeordneten Aufzugsanlage (2), wobei die Führungsschiene (4) eine Vielzahl von aneinandergereihten und ausgerichteten Führungsschienensegmenten (6, 8, 9) umfasst, das Verfahren umfassend die folgenden Verfahrensschritte:
Fixieren eines Richtelementes (20) im Aufzugsschacht (12) bezüglich eines ausgerichteten und befestigten ersten der Führungsschienensegmente (8) an einem ersten Punkt (22), wobei der erste Punkt (22) auf einer Strecke positioniert ist, welche Strecke durch eine horizontal gerichtete Parallelverschiebung der durch das erste Führungsschienensegment (8) gebildeten Strecke positioniert ist,
Fixieren des Richtelementes (20) an einem zweiten als Referenzpunkt ausgebildeten Punkt (24) im Aufzugsschacht (12), so dass zwischen dem ersten und dem zweiten Punkt (22, 24) ein Richtelementabschnitt zur Ausrichtung eines zweiten der Führungsschienensegmente (9) gebildet ist,
Ausrichten des zweiten Führungsschienensegmentes (9) relativ zum Richtelementabschnitt (20), **dadurch gekennzeichnet,**
**dass** der Referenzpunkt während der Installation aller Führungsschienensegmente (6, 8, 9) der Führungsschiene (4) beibehalten wird.

2. Verfahren nach Anspruch 1, wobei das Richtelement (20) als Laserstrahl ausgebildet und der zweite Punkt (24) durch eine Markierung (24.1) gebildet wird.

3. Verfahren nach Anspruch 1, wobei das Richtelement (20) als Richtschnur ausgebildet und am zweiten Punkt (24) mittels mindestens einer Befestigungsvorrichtung (23) im Aufzugsschacht (12) befestigt wird.

4. Verfahren nach Anspruch 3, wobei die Richtschnur (20) im Aufzugsschacht (12) gespannt wird und im ersten Punkt (22) eine Greifvorrichtung angeordnet wird, welche Greifvorrichtung eine winklig zum Verlauf der Richtschnur (20) gerichtete Bewegung der Richtschnur (20) verhindert.

5. Verfahren nach einem der vorangegangenen Ansprüche, wobei der zweite Punkt (24) in einem Schachtkopf (14) des Aufzugsschachtes (12) oder in einer Schachtgrube (13) des Aufzugsschachtes (12) angeordnet wird.

6. Verfahren nach einem der vorangegangenen Ansprüche, wobei der zweite Punkt (24) mittels einer vorzugsweise als Positionierungslehre ausgebildeten Referenzvorrichtung ermittelt wird.

7. Verfahren nach einem der vorangegangenen Ansprüche, wobei der erste Punkt (22) auf einer zweiten Strecke angeordnet wird, welche zweite Strecke eine der halben Länge des ersten Führungsschienensegmentes (8) gleiche Länge aufweist, wobei diese zweite Strecke durch eine horizontal gerichtete Parallelverschiebung der ausgehend von einem am Übergang von dem ersten zum zweiten Führungsschienensegment (8, 9) ausgebildeten Stosspunkt (26) entlang des ersten Führungsschienensegmentes (8) angeordneten Strecke ermittelt wird.

8. Verfahren nach einem der vorangegangenen Ansprüche, wobei das zweite Führungsschienensegment (9) an das erste Führungsschienensegment (8) angereiht wird.

9. Verfahren nach einem der vorangegangenen Ansprüche, wobei das zweite Führungsschienensegment (9) parallel zum fixierten Richtelementabschnitt (20) ausgerichtet wird.

10. Verfahren nach einem der vorangegangenen Ansprüche, wobei der Referenzpunkt unmittelbar zu Beginn der Installation der Führungsschiene (4) im Aufzugsschacht (12) ermittelbar ist.

## Claims

1. A method for installing a guide rail (4) of a lift installation (2) arranged in a lift shaft (12), wherein the guide rail (4) comprises a multiplicity of guide-rail segments (6, 8, 9) which are aligned and arranged together in a row, the method comprising the following steps:
fixing an alignment element (20) in the lift shaft (12) in relation to an aligned and fastened first one of the guide-rail segments (8) at a first point (22), wherein the first point (22) is positioned on a route, which route is positioned by a horizontally directed parallel displacement of the route formed by the first guide-rail segment (8),
fixing of the alignment element (20) at a second point (24), in the form of a reference point, in the lift shaft (12), so that an alignment-element portion for aligning a second one of the guide-rail segments (9) is formed between the first and the second point (22, 24), aligning the second guide-rail segment (9) relative to the alignment-element portion (20), **characterised in that**
the reference point is maintained during the installation of all the guide-rail segments (6, 8, 9) of the guide rail (4).

2. The method according to claim 1, wherein the alignment element (20) is constituted as a laser beam and the second point (24) is formed by a marking (24.1).

3. The method according to claim 1, wherein the alignment element (20) is constituted as an alignment cord and is fastened to the second point (24) by means of at least one fastening device (23) in the lift shaft (12).

4. The method according to claim 3, wherein the alignment cord (20) is tensioned in the lift shaft (12) and a gripping device is arranged at the first point (22), which gripping device prevents a movement of the alignment cord (20) directed at an angle to the course of the alignment cord (20).

5. The method according to any one of the preceding claims, wherein the second point (24) is arranged in a shaft head (14) of the lift shaft (12) or in a shaft pit (13) of the lift shaft (12).

6. The method according to any one of the preceding claims, wherein the second point (24) is determined by means of a reference device preferably constituted as a positioning gauge.

7. The method according to any one of the preceding claims, wherein the first point (22) is arranged on a second route, which second route has a length equal to half the length of the first guide-rail segment (8), wherein this second route is determined by a horizontally directed parallel displacement of the route arranged along the first guide rail segment (8), proceeding from an abutment point (26) constituted at the transition from the first to the second guide-rail segment (8, 9).

8. The method according to any one of the preceding claims, wherein the second guide-rail segment (9) is arranged in a row with the first guide-rail segment (8).

9. The method according to any one of the preceding claims, wherein the second guide-rail segment (9) is aligned parallel with the fixed alignment-element portion (20).

10. The method according to any one of the preceding claims, wherein the reference point can thus be determined right at the start of the installation of the guide rail (4) in the lift shaft (12).

## Revendications

1. Procédé, destiné à installer une glissière (4) d'une installation d'ascenseur (2) placée dans une gaine d'ascenseur (12), la glissière (4) comprenant une pluralité de segments de glissière (6, 8, 9) juxtaposés et alignés,
le procédé comprenant les étapes de procédé suivantes, consistant à :
fixer un élément d'alignement (20) dans la gaine d'ascenseur (12) par rapport à un premier segment de glissière (8) qui est aligné et fixé sur un premier point (22), le premier point (22) étant positionné sur un trajet, lequel trajet étant positionné par un déplacement parallèle dirigé à l'horizontale du trajet formé par le premier segment de glissière (8),
fixer l'élément d'alignement (20) sur un deuxième point (24), conçu comme point de référence dans la gaine d'ascenseur (12), de sorte qu'entre le premier et le deuxième point (22, 24), il se créé un segment d'élément d'alignement pour l'alignement d'un deuxième segment de glissière (9),
aligner le deuxième segment de glissière (9) par rapport à la première partie de glissière (20), **caractérisé en ce que**
le point de référence est maintenu pendant l'installation de tous les segments de glissière (6, 8, 9) de la glissière (4).

2. Procédé selon la revendication 1, l'élément d'alignement (20) étant conçu sous la forme d'un faisceau laser et le deuxième point (24) étant créé par un marquage (24.1).

3. Procédé selon la revendication 1, l'élément d'alignement (20) étant conçu sous la forme d'un fil directeur et étant fixé sur le deuxième point (24) au moyen d'au moins un dispositif de fixation (23) dans la gaine d'ascenseur (12).

4. Procédé selon la revendication 3, le fil directeur (20) étant tendu dans la gaine d'ascenseur (12) et sur le premier point (22) étant placé un dispositif de préhension, lequel dispositif de préhension empêchant un déplacement du fil conducteur (20) dirigé sous un angle par rapport au parcours du fil conducteur (20).

5. Procédé selon l'une quelconque des revendications précédentes, le deuxième point (24) étant placé dans une partie haute de gaine (14) de la gaine d'ascenseur (12) ou dans une fosse de gaine (13) de la gaine d'ascenseur (12).

6. Procédé selon l'une quelconque des revendications précédentes, le deuxième point (24) étant déterminé au moyen d'un dispositif de référencement conçu sous la forme d'un calibre de positionnement.

7. Procédé selon l'une quelconque des revendications précédentes, le premier point (22) étant placé sur un deuxième trajet, lequel deuxième trajet présente une longueur égale à la deuxième longueur du premier segment de glissière (8), ledit deuxième trajet étant déterminé par un déplacement à la parallèle orienté à l'horizontale du trajet placé en partant d'un point d'impact (26) créé sur une transition du premier segment de glissière au deuxième segment de glissière (8, 9) le long du premier segment de glissière (8).

8. Procédé selon l'une quelconque des revendications précédentes, le deuxième segment de glissière (9) étant juxtaposé au premier segment de glissière (8).

9. Procédé selon l'une quelconque des revendications précédentes, le deuxième segment de glissière (9) étant orienté à la parallèle de la partie d'élément d'alignement (20) fixée.

10. Procédé selon l'une quelconque des revendications précédentes, le point de référence étant susceptible d'être déterminé directement au début de l'installation de la glissière (4) dans la gaine d'ascenseur (12).
